# EUROPÄISCHE PATENTSCHRIFT

(11) **EP 0 191 376 B1**
(45) Veröffentlichungstag und Bekanntmachung des Hinweises auf die Patenterteilung: **01.06.1988**
(21) Anmeldenummer: 86101217.7
(22) Anmeldetag: 30.01.1986
(51) Int. Cl.: F01L 9/02, F16H 53/02

(54) **Ventiltrieb mit hydraulischer Übersetzung**
Valve drive with hydraulic transmission
Entraînement de soupape avec transmission hydraulique

(30) Priorität: 11.02.1985 DE 3504639; 26.09.1985 DE 3534388
(43) Veröffentlichungstag der Anmeldung: 20.08.1986
(62) Teilanmeldung aus: 87107613.9
(73) Patentinhaber: INTERATOM Gesellschaft mit beschränkter Haftung, D-51429 Bergisch Gladbach (DE)
(72) Erfinder: Tittizer, Gabriel, Dipl.-Ing., D-5064 Rösrath 1 (DE); Junghans, Ewald, Dipl.-Ing., D-5060 Bergisch Gladbach (DE)
(74) Vertreter: Mehl, Ernst, Dipl.-Ing.

(56) Entgegenhaltungen:
- EP-A- 0 043 426
- EP-A- 0 054 107
- DE-A- 2 057 639
- DE-B- 1 002 563
- DE-C- 467 440
- FR-A- 471 102
- FR-A- 573 596
- FR-A- 932 936
- FR-A- 941 789
- FR-A- 2 377 525
- GB-A- 1 079 759
- GB-A- 2 122 257
- GB-A- 2 137 420
- US-A- 2 635 544

## Beschreibung

Die vorliegende Anmeldung betrifft eine hydraulische Steuerung für Ventile von Verbrennungskraftmaschinen, d.h. von Viertakt-Otto- bzw. Dieselmotoren nach dem Oberbegriff des 1. Anspruchs. Derartige Maschinen weisen je Zylinder mindestens 2 Ventile auf, die nach der derzeitig bevorzugten Technik durch Federkraft n ihre Schliesstellung gedrückt und dadurch in ihre Offenstellung gebracht werden, dass auf den Ventilschaft eine der Federkraft entgegenwirkende und diese übersteigende Kraft aufgebracht wird; dies in der Art, dass auf einer von der Kurbewelle mit der halben Drehzahl angetriebenen Hilfswelle Nocken angebracht sind, die über Kipphebel die erforderliche Kraft auf die Ventilstössel aufbringen. Nocken und Kipphebel sind durch das Aneinaderabgleiten einem erhebliche Verschleiss ausgesetzt und der erreichbare Ventilhub ist dadurch begrenzt, dass die Flankensteigung der Nocken nicht beliebig gross gewählt werden kann, wenn die bei Zusammenwirken derselben mit den Kipphebeln aufzubringenden Kräfte nicht das zulässige Mass überschreiten sollen. Neuere Untersuchungen lassen vermuten, dass eine vollständigere Verbrennung im Zylinder und damit eine günstigere Treibstoffausnutzung und Herabsetung der im Abgas abgegebenen Schadstoffe durch die Vergrösserung des Ventilhubs, durch ein schnelleres Öffnen und Schliessen der Ventile und/oder dadurch erreichbar sein können, dass die starre Kupplung der Stellung der Ventile an diejenige des Kolbens bei allen Betriebszuständen gelockert wird. Eine solche nach Betriebszustand variable Ankoppelung erfolgt bereits bei der Betätigung der Zündung bei Otto-Motoren. Es sind hydraulische Ventiltriebe bekannt, so aus der DE - C - 46 74 40. Hierdurch wird eine grössere Freizügigkeit in der Kopplung zwischen Kurbelwelle und Schliessorgan des Ventils erreicht. Um Verluste an Hydraulikflüssigkeit auszugleichen und das Auftreten von Luftblasen im System zu verhindern schlägt diese Schrift vor, den Hubraum des primären, aktiven Hydralikkolbens etwas grösser zu bemessen als den des sekundären, passiven Kolbens und den so geförderten Uberschuss abfliessen zu lassen.

Die vorliegende Erfindung hat die Aufgabe, bei grundsätzlichem Festhalten an der hergebrachten Bauweise der genannten Motoren einen grösseren Ventilhub zu ermögliche und gleichzeitig verschleissanfällige Teile zu eliminieren. Hierdurch soll ein günstigeres Steuerverhalten der Ventile erreicht werden.

Die Lösung dieser Aufgabe erfolgt durch die im kennzeichnenden Teil des 1. Anspruchs agegebenen Mittel.

Die Bewegung der Kolben in ihren Zylindern erfolgt wegen des Fehlens von die Gleitflächen beanspruchenden Querkräften weitgehend verschleissfrei. Wird ein Wälzlager, dessen Laufringe durch Herbsetzung der Materialstärken und Auswahl geeingneter Werkstoffe im makroskopischen Bereich elastisch verformbar sind, auf eine unrunde Welle aufgeschoben, so passt sich der innere Laufring dieser Kontur an und durch die praktisch nicht verformbaren Wälzkörper gezwungen, auch der äussere Laufring. Dreht sich die Welle gegenüber dem als feststehend angenommenen äusseren Laufring, wird dem letzteren an jedem Punkte seines Umfangs eine radial hin und hergehende Bewegung aufgezwungen. Diese Bewegung wird dann hydralisch übertragen, wobei zwischen Lageraussenring und dem Primärkolben keine Relativbewegung und somit kein Verschleiss auftritt.

Gemäss dem 2. Anspruch kann die hydraulische Kraftübertragung 1, die Bewegung des ersten Kolbens übersetzen, indem der zweite Kolben einen merklich geringeren Querschnitt aufweist als der erste Kolben. Ersterer folgt der durch letzteren aufgezwungenen Bewegung dann mit einem im Verhältnis der Querschnittsflächen vergrösserten Hub, wenn das Gesamtsystem geschlossen ist.

Ein Ausführungsbeispiel ist in der Zeichnung dargestellt, und zwar im Längsaxialschnitt. Die Figur zeigtteilweise den Brennraum 1 eines Zylinders einer Verbrennungskraftmaschine, dem über einen Ansaugkanal 2 ein Brennstoffluftgemisch zugeführt wird; ein Auslassventil kann in prinzipiell gleicher Weise ausgeführt sein. Der Ansaugkanal 2 wird gegenüber dem Brennraum 1 abgeschlossen durch einen Ventilteller 4, der mit eine Stössel 5 eine Einheit bildet. Durch eine Schraubenfeder 6, die sich an einem Widerlager 7 abstützt, ist das Ventil 4 in Richtung seiner Schliessstellung belastet. Von einer hier nicht dargestellten Kurbelwelle der Maschine mit einem Untersetzungsverhältnis von 2:1 angetrieben ist eine Hilfswelle 8 mit (hier zur Verdeutlichung übertrieben dargestelltem) unrundem Querschnitt vorhanden, auf der ein Wälzlager befestigt ist. Das Wälzlager besteht in bekannter Weise aus einem inneren Laufring 9, Wälzkörpern 10 (Kugeln oder Rollen) und einem ässeren Laufrig 11. Die Laufringe 9, 11 sind nach Abmessungen und Werkstoff in der Lage, ihnen aufgewungenen Verformungen bis zu einem gewissen Grade zu folgen, ohne dass diese Bauteile über ihre Elastizitätsgrenze hinweg beansprucht würden. Dies ist hier der Fall, da der äussere Laufring 11 im Raum fixiert ist, so dass er Drehbewegungen der Hilfswelle 8 und des darauf befestigten inneren Laufringes 9 in Umfangsrichtung nicht folgen kann, dagegen eine oszillierende Radialbewegung ausführt, je nach der betreffenden Winkellage der Hilfswelle 8. Deren Gestalt ist nicht notwendigerweise, wie hier dargestellt, eine doppelt-ovigale sondern wird vom Fachmann je nach den angestrebten Ventilsteuerzeiten auszuwählen sein, wobei auch eine Form in Frage kommt, die derjenigen der herkömmlich für Ventilsteuerungen verwendeten Nocken nicht unähnlich ist. Die Bewegung des äusseren Laufringes 11 teilt sich einem ersten Kolben 12 mit, der in einem ersten Hydraulikzylinder 13 gleitet und durch eine weitere Schraubenfeder 14 stets gegen den äusseren Laufring 11 gedrückt wird. Der erste Hydraulikylinder 13 ist über eine in Länge und Formgebung fast beliebig auszuführende Leitung 15 mit einem zweiten Hydraulikzylinder 16 verbunden, in dem ein zweiter Kolben 17 gleitet, der seinrseits auf den Ventilschaft 5 wirkt. Da der von beiden Kolben 12, 17 bestrichene Hubraum gleich sein muss und der Durchmesser D des ersten Zylinders 13 grösser bemessen ist als derjenige d des zweiten Zylinders 16, setzt sich die verhältnismässig kleine hin-und hergehende Bewegung h des ersten Kolbens 12 in eine in eine entsprechend grössere Bewegung H des zweiten Kolbens 17 um. Die Grösse des entsprechenden Hubs des Ventils 4 kann so über das mit Hilfe herkömmlicher Nockenwellen erzielbare Mass hinaus gesteigert werden.

Wie angedeutet, betätigt der äussere Laufring 11 gleichzeitig mehrere über seinen Umfang verteilte erste Kolben 13, die über der beschriebenen gleichartige hydraulische Übertragungen ebensoviele hier nicht dargestellte Ventile 4, im dargestellten Beispiel die vier Einlassventile eines Vier-Zylinder-Motores steuern.

## Patentansprüche

1. Hydraulische Steuerung für Ventile (4) von Verbrennungskraftmaschinen mit einer durch die Kurbelwelle angetriebenen Hilfswelle (8), die einen unrunden Querschnitt aufweist und je Ventil einen durch die Hilfswelle betätigten ersten Kolben (12), der in einem ersten Hydraulikzylinder (13) gleitet und einen gegen den Ventilschaft (5) gepressten zweiten Kolben (17), der in einem zweiten Hydraulikzylinder (16) gleitet, sowie eine den ersten und den zweiten Hydraulikzylinder miteinander verbindenden Leitung (15), dadurch gekennzeichnet, dass auf der Hilfswelle (8) ein Wälzlager (9 bis 11) befestigt ist, gegen dessen äusseren Laufring (11) der erste Kolben (12) gepresst ist und der im Raum fixiert ist und durch die bei Drehung der Hilfswelle ihm aufgezwungene Verformung nur im elastischen Bereich beansprucht wird.

2. Steuerung nach Anspruch 1, dadurch gekennzeichnet, dass der erste Kolben (12) einen grösseren Querschnitt aufweist als der zweite Kolben (17).

## Claims

1. Hydraulic control for valves (4) of combustion engines having an auxiliary shaft (8) which is driven by the crankshaft and which has a non-circular cross section and, for each valve, a first piston (12) which is actuated by the auxiliary shaft and which slides in a first hydraulic cylinder (13) and a second piston (17) which is pressed against the valve stem (5) and which slides in a second hydraulic cylider (16) and also a line (15) which connects the first and the second hydraulic cylinder one with the other, characterised in that secured on the auxiliary shaft (8) there is a rolling bearing (9 to 11 ), against the outer bearing race (11) of which the first piston (12) is pressed and which is fixed in space and is strained only in the elastic region through the deformation which is forced upon it upon rotation of the auxiliary shaft.

2. Control according to claim 1, characterised in that the first piston (12) has a greater cross section than the second piston (17).

## Revendications

1. Commande hydraulique pour soupapes (4) de moteurs à combustion interne, comprenant un arbre auxiliaire (8) entraîné par le vilebrequin et possédant une section droite non circulaire, de même que pour chaque soupape, un premier piston (12) actionné par l'arbre auxiliaire et coulissant dans un premier cylindre hydraulique, et un second piston (12), pressé contre la tige (5) de la soupape et coulissant dans un second cylindre hydraulique (16), ainsi qu'une canalisation (15) reliant le premier et le second cylindre hydraulique entre eux, caractérisé en ce qu'un palier à roulement (9 à 11) est fixé sur l'arbre auxiliaire (8), contre la bague extérieure (11) duquel est pressé le premier piston (12), cette bague étant fixée dans l'espace et étant seulement sollicitée dans le domaine élastique lors de la déformation qui lui est imprimée pendant la rotation de l'arbre auxiliaire.

2. Commande selon la revendication 1, caractérisée en ce que le premier piston (12) possède une plus grand section droite que le second piston (17).
